# EUROPÄISCHE PATENTSCHRIFT

(11) **EP 1 533 038 B1**
(45) Veröffentlichungstag und Bekanntmachung des Hinweises auf die Patenterteilung: **08.11.2006**
(21) Anmeldenummer: 04021194.8
(22) Anmeldetag: 07.09.2004
(51) Int. Cl.: B02C 13/28, B02C 18/18

(54) **Schlagwerkzeug zum Zerkleinern von Materialien**
Impact tool for crushing materials
Outil à impact pour broyer des matériaux

(30) Priorität: 20.11.2003 DE 10354344
(43) Veröffentlichungstag der Anmeldung: 25.05.2005
(73) Patentinhaber: BETEK Bergbau- und Hartmetalltechnik Karl-Heinz Simon GmbH & Co. KG, 78733 Aichhalden (DE)
(72) Erfinder: Kammerer, Karl, 78737 Fluorn-Winzeln (DE)
(74) Vertreter: Fleck, Hermann-Joseph

(56) Entgegenhaltungen:
- DE-A- 3 545 708
- DE-U- 9 305 835
- US-A- 5 950 945

## Beschreibung

Die Erfindung betrifft ein Schlagwerkzeug zum Zerkleinern von Materialien, insbesondere von Holzabfällen, mit einem Schaft und einem Meißelkopf, wobei an dem Meißelkopf ein Schneideinsatz befestigt ist.

Ein solches Schlagwerkzeug ist aus der DE 35 45 708 C2 oder US-A-5 950 945 bekannt. Darin ist ein umlaufender Schlegel beschrieben, an dessen Grundkörper ein lösbar verbundener Schneidkörper angebracht ist. Der Schneidkörper ist als Zahn mit einem Schaft ausgebildet. Dabei trägt der Schaft einen aus einer Ausnehmung des einschwenkbar gelagerten Grundkörpers allgemein in Längsrichtung vorstehenden Schneidkopf von im wesentlichen dreieckigem Querschnitt, der die Schneidkante bestimmt. Durch eine Ausnehmung mit dreieckigem Querschnitt in der in Umlaufrichtung vorderen Fläche des Schneidkopfes wird eine Sollbruchstelle definiert, an welcher der Schneidkopf bei Überlastung, zum Beispiel durch Steine oder sonstige harte Gegenstände, an vorbestimmter Stelle bricht. Dabei ist die Sollbruchstelle so gelegt, dass der verbleibende Teil des Schneidkopfes den Schaft und seine Halterung vor Beschädigung schützt.

Nachteilig bei dieser Anordnung ist, dass nach einem Bruch des Schneidkopfes die Schneidleistung des Schlägels nicht mehr gegeben ist. Dabei ist die Bruchgefahr für einen solchen Schneidkopf, der ohne rückseitige Stütze frei über den Grundkörper ragt, sehr groß, zumal mit der Sollbruchstelle ein Schwachpunkt des Bauteils vorgegeben ist.

Ein Schneidkörper mit verlängerter Lebensdauer wird in der G 93 05 835.7 beschrieben. Dabei ist der Schneidkörper im wesentlichen als Gussteil mit einer parallel zur Umlaufachse verlaufenden Schneidkante ausgebildet, wobei die Schneidkante mehrere nebeneinander angeordnete Teilkörper aus Hartmetall als Verschleißkörper aufweist.

Nachteilig bei dieser Anordnung ist, dass bei Bruch eines Teilkörpers das dahinter liegende Gussteil des Schneidkörpers ungeschützt der Belastung durch das zu zerkleinernde Material ausgesetzt ist. Der Verlust oder Bruch eines solchen Teilkörpers führt somit schnell zur Abnutzung des Gussteils mit der für die Aufnahme der Teilkörper vorgesehenen Ausnehmung.

Es ist Aufgabe der Erfindung, ein Schlagwerkzeug der eingangs erwähnten Art zu schaffen, das eine verlängerte Lebensdauer bei verbesserter Zerkleinerungsleistung ermöglicht.

Die Aufgabe der Erfindung wird dadurch gelöst, dass der Schneideinsatz wenigstens ein erstes und wenigstens ein zweites Schneidelement aufweist und dass die ersten und zweiten Schneidelemente in Schneidrichtung hintereinander angeordnet sind. Bei Bruch oder Verlust eines der der Schlagbelastung hauptsächlich ausgesetzten vorderen Schneidelemente steht ein nachgeordnetes Schneidelement zur Verfügung, welches sowohl die Schneidaufgaben wie den mechanischen Schutz des dahinter liegenden, nur ungenügend schlag- und abriebfesten Meißelkopfes übernimmt.

Bevorzugt ist der Schneideinsatz so aufgebaut, dass er zwei oder mehrere erste und/oder zweite Schneidelemente aufweist, die quer zur Schneidrichtung nebeneinander angeordnet sind. Aufgrund der dadurch bedingten geringeren Abmessungen der Schneidelemente ist die Biegebelastung der einzelnen Elemente im Betrieb verringert, was zu einem verminderten Bruchausfall führt. Weiterhin stehen bei Ausfall eines Schneidelementes die benachbarten Elemente weiterhin zur Verfügung.

Sind die ersten und/oder die zweiten Schneidelemente plattenförmig ausgebildet und weisen sie zwei oder mehr Zähne auf, die quer zur Schneidrichtung nebeneinander angeordnet sind, wird eine verbesserte Zerspanung faserhaltiger Stoffe wie Holz erreicht.

Weist der Meißelkopf eine entgegen der Schneidrichtung an den Schneideinsatz anschließende Freifläche auf und weist die Freifläche eine zumindest bereichsweise an die Außenkontur des Schneideinsatzes angepasste Profilierung auf, ist die Abstützung des Schneideinsatzes besonders formstabil und er behält auch unter Belastung seine für eine gute Zerkleinerungsleistung erforderliche Ausrichtung zum Zerkleinerungsgut. Der Meißelkopf stellt dabei durch die Profilierung dem Schneidgut keinen zusätzlichen Widerstand entgegen.

Eine dauerhafte und formstabile Halterung der Schneidelemente des Schneideinsatzes am Meißelkopf wird dadurch erreicht, dass der Meißelkopf eine Aufnahme für den Schneideinsatz aufweist, die zwei im Winkel zueinander stehende Stützflächen aufweist, wobei die erste Stützfläche sich im wesentlichen in Schneidrichtung erstreckt, dass die ersten und zweiten Schneidelemente auf dieser Stützfläche abgestützt sind, dass das in Schneidrichtung hinter dem ersten Schneidelement angeordnete zweite Schneidelement mit seiner Rückseite an der zweiten Stützfläche abgestützt ist und dass sich das erste Schneidelement rückseitig an der Vorderseite des zweiten Schneidelementes abstützt.

In einer bevorzugten Ausführungsform bestehen das erste und zweite Schneidelement aus Hartwerkstoffen unterschiedlicher Qualität. So kann das erste, in Umlaufrichtung vordere Schneidelement aus einem hochwertigeren, widerstandsfähigeren Material hergestellt werden, während das rückseitige Schneidelement aus einem kostengünstigeren Material gefertigt sein kann.

Eine formstabile Abstützung der Schneideinrichtung bei gleichzeitiger Verhinderung des Verklemmens des Schlagwerkzeuges wird erreicht, indem der Meißelkopf eine gegenüber der Schneidrichtung geneigte Freifläche aufweist, die sich entgegen der Schneidrichtung an den Schneideinsatz anschließt und indem das erste Schneidelement über das zweite Schneidelement in die Freifläche übergeleitet ist.

Die Erfindung wird im folgenden anhand eines in den Figuren dargestellten Ausführungsbeispiels näher erläutert. Es zeigen:
- Fig. 1: zeigt das Schlagwerkzeug in Seitenansicht
- Fig. 2: zeigt das Schlagwerkzeug in perspektivischer Ansicht von vorne
- Fig. 3: zeigt das Schlagwerkzeug in perspektivischer Ansicht von hinten

Figur 1 zeigt ein Schlagwerkzeug (10) mit einem Schaft (11) und einem damit verbundenen Meißelkopf (16) in Seitenansicht. Das Schlagwerkzeug (10) wird mit einem hier nicht dargestellten Bolzen, der durch eine Befestigungsbohrung (12) geführt ist, an einem ebenfalls nicht dargestellten umlaufenden Schlegel befestigt. Neben dem Bolzen dienen Vorsprünge (14, 15) der lösbaren Halterung des Schlagwerkzeuges (10) am Schlegel und der Übertragung der im Betrieb auftretenden Kräfte. Eine Klemmfläche (13) dient ebenfalls der Überleitung der Kräfte auf den Schlegel. Der mit dem Schaft (11) verbundene Meißelkopf (16) trägt einen Schneideinsatz (20), der aus den in Arbeitsrichtung hintereinander liegenden Schneidelementen (21 a) und (21 b) aufgebaut ist. Das hintere Schneidelement (21 b) ist an seiner Rückseite über eine Stützfläche (18) und an seiner Unterseite über eine Stützfläche (17) mit dem Meißelkopf (16) verbunden, beispielsweise verlötet. Es kann aus einer im Vergleich zum vorderen Schneidelement (21 a) minderen Materialqualität gefertigt sein, da es nur bei dessen Ausfall zum Einsatz kommt. Das vordere Schneidelement (21 a) ist an seiner Rückseite über eine Anlagefläche (22) mit dem hinteren Schneidelement (21 b) und an seiner Unterseite über eine Stützfläche (17) mit dem Meißelkopf (16) verbunden, beispielsweise verlötet. Das vordere Schneidelement (21 a) ist über das hintere Schneidelement (21 b) absatzlos in eine Freifläche (19) übergeführt. Die Freifläche ist gegenüber der Schneidrichtung (Vorschub) geneigt angeordnet. Das vordere Schneidelement (21 a) steht im Bereich der Anlagefläche (22) absatzartig über das hintere Schneidelement (21 b) vor, so dass es über eine Stufe in die Freifläche (19) übergeht.

Figur 2 zeigt das Schlagwerkzeug (10) mit dem gegenüber dem Schaft (11) verbreiterten Meißelkopf (16). Im Schaft (11) ist die Befestigungsbohrung (12) angebracht. Der Meißelkopf (16) trägt den Schneideinsatz (20), wobei die vordere Arbeitsfläche aus zwei vorderen Schneidelementen (21 a) zusammengesetzt ist, die eine gemeinsame Anlagefläche (24) aufweisen. Jedes der vorderen Schneidelemente weist Zähne (23) auf, die der Verbesserung der Zerkleinerungsleistung dienen. Die Zähne sind zueinander in gleicher Teilung beabstandet angeordnet.

Im dargestellten Ausführungsbeispiel sind die vorderen Schneidelemente (21a) identisch geformt, so dass eine kostengünstige Herstellung möglich ist. An die hinteren Schneidelemente (21b) sind ebenfalls Zähne (23) angeformt. Die vorderen Schneidelemente (21 a) und die hinteren Schneidelemente (21b) sind dabei so ausgerichtet, dass die Zähne (23) deckungsgleich in Rotationsrichtung hintereinander angeordnet sind. Auch die hinteren Schneidelemente (21 b) weisen eine gemeinsame Anlagefläche (24) auf.

Figur 3 zeigt das Schlagwerkzeug (10) von der Rückseite in perspektivischer Ansicht. Die Freifläche (19) des Meißelkopfes (16) ist entsprechend Form der Zähne (23) des Schneideinsatzes (20) profiliert. Hierdurch wird der Schneideinsatz wirkungsvoll unterstützt, ohne dass er sich mit dem Zerkleinerungsgut verklemmen kann. Die Klemmfläche (13), der Vorsprung (15) und die Befestigungsbohrung (12) dienen der Montage des Schlagwerkzeuges (10).

## Patentansprüche

1. Schlagwerkzeug (10) zum Zerkleinern von Materialien, insbesondere von Holzabfällen, mit einem Schaft (11) und einem Meißelkopf (16), wobei an dem Meißelkopf (16) ein Schneideinsatz (20) befestigt ist, und
der Schneideinsatz (20) wenigstens ein erstes und wenigstens ein zweites Schneidelement (21 a, 21 b) aufweist **dadurch gekennzeichnet,**
**dass** die ersten und zweiten Schneidelemente (21 a, 21 b) in Schneidrichtung hintereinander angeordnet sind.

2. Schlagwerkzeug nach Anspruch 1,
**dadurch gekennzeichnet,**
**dass** der Schneideinsatz (20) zwei oder mehrere erste und/oder zweite Schneidelemente (21a, 21b) aufweist, die quer zur Schneidrichtung nebeneinander angeordnet sind.

3. Schlagwerkzeug nach Anspruch 1 oder 2,
**dadurch gekennzeichnet,**
**dass** die ersten und/oder die zweiten Schneidelemente (21a, 21b) plattenförmig ausgebildet sind und zwei oder mehr Zähne (23) aufweist, die quer zur Schneidrichtung nebeneinander angeordnet sind.

4. Schlagwerkzeug nach einem der Ansprüche 1 bis 3,
**dadurch gekennzeichnet,**
**dass** der Meißelkopf (16) eine entgegen der Schneidrichtung an den Schneideinsatz (20) anschließende Freifläche (19) aufweist und
**dass** die Freifläche (19) eine zumindest bereichsweise an die Außenkontur des Schneideinsatzes (20) angepasste Profilierung aufweist.

5. Schlagwerkzeug nach einem der Ansprüche 1 bis 4,
**dadurch gekennzeichnet,**
**dass** der Meißelkopf (16) eine Aufnahme für den Schneideinsatz (20) aufweist, die zwei im Winkel zueinander stehende Stützflächen (17,18) aufweist, wobei die erste Stützfläche (17) sich im wesentlichen in Schneidrichtung erstreckt,
**dass** die ersten und zweiten Schneidelemente (21a, 21 b) auf dieser Stützfläche (17) abgestützt sind,
**dass** das in Schneidrichtung hinter dem ersten Schneidelement (21 a) angeordnete zweite Schneidelement (21b) mit seiner Rückseite an der zweiten Stützfläche (18) abgestützt ist und
**dass** sich das erste Schneidelement (21 a) rückseitig an der Vorderseite des zweiten Schneidelementes (21 b) abstützt.

6. Schlagwerkzeug nach einem der Ansprüche 1 bis 5,
**dadurch gekennzeichnet,**
**dass** das erste und zweite Schneidelement (21a, 21 b) aus Hartwerkstoffen unterschiedlicher Qualität bestehen.

7. Schlagwerkzeug nach einem der Ansprüche 1 bis 6,
**dadurch gekennzeichnet,**
**dass** der Meißelkopf (16) eine gegenüber der Schneidrichtung geneigte Freifläche (19) aufweist, die sich entgegen der Schneidrichtung an den Schneideinsatz (20) anschließt und
**dass** das erste Schneidelement (21 a) über das zweite Schneidelement (21 b) in die Freifläche (19) übergeleitet ist.

## Claims

1. Striking tool (10) for crushing materials, especially wood waste, having a shank (11) and a tool head (16), a cutting insert (20) being attached to the tool head (16) and the cutting insert (20) having at least one first and at least one second cutting element (21a, 21b),
**characterized**
**in that** the first and second cutting elements (21a, 21b) are disposed one behind the other in the cutting direction.

2. Striking tool according to Claim 1,
**characterized**
**in that** the cutting insert (20) has two or more first and/or second cutting elements (21a, 21b), which are disposed side by side transversely to the cutting direction.

3. Striking tool according to Claim 1 or 2,
**characterized**
**in that** the first and/or the second cutting elements (21a, 21b) are of laminar configuration and have two or more teeth (23), which are disposed side by side transversely to the cutting direction.

4. Striking tool according to one of Claims 1 to 3,
**characterized**
**in that** the tool head (16) has a flank (19) which adjoins the cutting insert (20) counter to the cutting direction, and
**in that** the flank (19) has a profiling which is matched, at least in some areas, to the outer contour of the cutting insert (20).

5. Striking tool according to one of Claims 1 to 4,
**characterized**
**in that** the tool head (16) has a receiving fixture for the cutting insert (20), which receiving fixture has two mutually angled support surfaces (17, 18), the first support surface (17) extending essentially in the cutting direction,
**in that** the first and second cutting elements (21a, 21b) are supported on this support surface (17),
**in that** the second cutting element (21b), which is disposed behind the first cutting element (21a) in the cutting direction, is supported with its rear side on the second support surface (18), and
**in that** the first cutting element (21a) is supported on the rear side against the front side of the second cutting element (21b).

6. Striking tool according to one of Claims 1 to 5,
**characterized**
**in that** the first and second cutting elements (21a, 21b) consist of hard materials of different quality.

7. Striking tool according to one of Claims 1 to 6,
**characterized**
**in that** the tool head (16) has a flank (19) which is inclined relative to the cutting direction and adjoins the cutting insert (20) counter to the cutting direction, and
**in that** the first cutting element (21a) is passed over the second cutting element (21b) into the flank (19).

## Revendications

1. Outil à impact (10) pour broyer des matériaux, notamment des chutes de bois, comprenant un arbre (11) et une tête de burin (16), un insert de coupe (20) étant fixé sur la tête de burin (16) et
l'insert de coupe (20) présentant au moins un premier et au moins un deuxième élément de coupe (21a, 21b),
**caractérisé en ce que**
les premier et deuxième éléments de coupe (21a, 21b) sont disposés l'un derrière l'autre dans le sens de coupe.

2. Outil à impact selon la revendication 1,
**caractérisé en ce que**
l'insert de coupe (20) présente deux premiers et/ou deuxièmes éléments de coupe (21a, 21b) ou plus, qui sont disposés les uns à côté des autres transversalement au sens de coupe.

3. Outil à impact selon la revendication 1 ou 2,
**caractérisé en ce que**
les premiers et/ou les deuxièmes éléments de coupe (21a, 21b) sont réalisés en forme de plaque et présentent deux dents (23) ou plus, qui sont disposées les unes à côté des autres transversalement au sens de coupe.

4. Outil à impact selon l'une quelconque des revendications 1 à 3,
**caractérisé en ce que**
la tête de burin (16) présente une surface libre (19) se raccordant à l'insert de coupe (20) dans le sens opposé au sens de coupe, et
**en ce que** la surface libre (19) présente un profilage adapté au moins en partie au contour extérieur de l'insert de coupe (20).

5. Outil à impact selon l'une quelconque des revendications 1 à 4,
**caractérisé en ce que**
la tête de burin (16) présente un logement pour l'insert de coupe (20) qui présente deux surfaces d'appui (17, 18) formant un angle entre elles, la première surface d'appui (17) s'étendant essentiellement dans le sens de coupe,
**en ce que** les premiers et deuxièmes éléments de coupe (21a, 21b) sont supportés sur cette surface d'appui (17),
**en ce que** le deuxième élément de coupe (21b) disposé dans le sens de coupe derrière le premier élément de coupe (21a) est supporté avec son côté arrière contre la deuxième surface d'appui (18), et
**en ce que** le premier élément de coupe (21a) s'appuie du côté arrière contre le côté avant du deuxième élément de coupe (21b).

6. Outil à impact selon l'une quelconque des revendications 1 à 5,
**caractérisé en ce que**
le premier et le deuxième élément de coupe (21a, 21b) se composent de matériaux durs de différentes qualités.

7. Outil à impact selon l'une quelconque des revendications 1 à 6,
**caractérisé en ce que**
la tête de burin (16) présente une surface libre (19) inclinée par rapport au sens de coupe, qui se raccorde à l'insert de coupe (20) dans le sens opposé au sens de coupe, et
**en ce que** le premier élément de coupe (21a) est transféré par le biais du deuxième élément de coupe (21b) dans la surface libre (19).
